# EUROPÄISCHE PATENTSCHRIFT

(11) **EP 4 226 405 B1**
(45) Veröffentlichungstag und Bekanntmachung des Hinweises auf die Patenterteilung: **13.08.2025**
(21) Anmeldenummer: 22710322.3
(22) Anmeldetag: 16.02.2022
(51) Int. Cl.: H01H 50/32, H01H 51/06

(54) **ELEKTRISCHES SCHALTGERÄT MIT VERRIEGELUNG**
ELECTRICAL SWITCHING DEVICE WITH LATCHING MECHANISM
DISPOSITIF DE COMMUTATION ÉLECTRIQUE AVEC VERROUILLAGE

(30) Priorität: 16.02.2021 DE 102021103542
(43) Veröffentlichungstag der Anmeldung: 16.08.2023
(73) Patentinhaber: Schaltbau GmbH, 81829 München (DE)
(72) Erfinder: KREUZPOINTNER, Korbinian, 85445 Oberding (DE); IGNATOV, Andrej, 80689 München (DE); GESCHKE, Martin, 81247 München (DE)
(74) Vertreter: Grünecker Patent- und Rechtsanwälte PartG mbB
(86) Internationale Anmeldenummer: PCT/EP2022/053750
(87) Internationale Veröffentlichungsnummer: WO 2022/175299

(56) Entgegenhaltungen:
- WO-A1-2012/033262
- DE-A1- 102014 211 735
- DE-A1- 19 625 657
- GB-A- 818 172
- US-A- 3 396 351
- US-A1- 2013 115 807

## Beschreibung

Die vorliegende Erfindung betrifft ein Schaltgerät nach dem Oberbegriff des unabhängigen Anspruchs 1.

Ein gattungsgemäßes Schaltgerät verfügt über zumindest einen feststehenden Kontakt sowie einen damit zusammenwirkenden beweglichen Kontakt. Ferner umfasst das gattungsgemäßes Schaltgerät eine elektromagnetische Betätigungsvorrichtung zum Antrieb des beweglichen Kontakts, wobei die elektromagnetische Betätigungsvorrichtung eine Erregerspule zur Erzeugung eines Magnetfelds, ein Magnetjoch zur Verstärkung der Flussdichte des Magnetfelds, und einen durch das Magnetfeld von einer Ausgangsstellung in eine angezogene Stellung anziehbaren Magnetanker aufweist, der mit dem beweglichen Kontakt verbunden ist. Die elektromagnetische Betätigungsvorrichtung weist ferner ein Verriegelungselement auf, das von einer verriegelnden Position, in der das Verriegelungselement eine Bewegung des Magnetankers und/oder des beweglichen Kontakts verhindert, in eine entriegelnde Position überführbar ist, in der das Verriegelungselement eine Bewegung des Magnetankers und/oder des beweglichen Kontakts freigibt. Das Verriegelungselement besteht zumindest teilweise aus einem ferromagnetischen Werkstoff und ist derart angeordnet, dass es aufgrund der Einwirkung des Magnetfelds des Antriebs aus der entriegelnden Position in die verriegelnde Position gebracht wird.

Typischerweise weisen herkömmliche elektromagnetisch betätigte Schaltgeräte zumindest einen feststehenden Kontakt und einen beweglichen Kontakt auf, wobei der bewegliche Kontakt durch einen Magnetanker zum feststehenden Kontakt bewegt wird, wenn die Erregerspule der elektromagnetischen Betätigungsvorrichtung des Schaltgeräts bestromt wird. Wenn das Schaltgerät im Fahrzeugbau Verwendung findet, besteht beispielsweise bei einem Unfall die Gefahr, dass derart große Kräfte auftreten, dass die Kontakte unabsichtlich ohne Aktivierung der elektromagnetischen Betätigungsvorrichtung geschlossen werden. Ein versehentliches Schließen der Kontakte muss zuverlässig verhindert werden. Dies kann beispielsweise dadurch erreicht werden, dass eine sehr starke Rückstellfeder verwendet wird, die den Magnetanker in seine Ausgangsstellung vorspannt. Der Nachteil dieser Lösung ist, dass die elektromagnetische Betätigungsvorrichtung entsprechend leistungsstark dimensioniert sein muss, um die große Federkraft der Rückstellfeder zu überwinden.

Um diesem Problem zu begegnen, schlägt die DE 10 2014 211 735 A1 vor, den Magnetanker in der Ausgangsstellung zu verriegeln. Als Verriegelungselement kann dabei beispielsweise eine ferromagnetische Kugel zum Einsatz kommen, die in entsprechenden Ausnehmungen des Magnetankers sowie des Magnetjochs der Erregerspule aufgenommen ist und in einer verriegelnden Position einen Formschluss zwischen dem Magnetanker und dem Magnetjoch erzeugt. Wird die Erregerspule bestromt, so zieht der dadurch erzeugte magnetische Fluss die ferromagnetische Kugel aus der Ausnehmung des Ankers heraus und etwas weiter in die Ausnehmung des Magnetjochs hinein, sodass die Bewegung des Magnetankers freigegeben wird. Die Druckschrift DE 10 2014 211 735 A1 offenbart somit ein Schaltgerät nach dem Oberbegriff des unabhängigen Anspruchs 1.

Ferner zeigt die WO 2012/033262 A1 ein Schaltgerät mit feststehenden Kontakten und damit zusammenwirkenden beweglichen Kontakten, wobei die beweglichen Kontakte auf einer bewegbaren Kontaktanordnung angeordnet sind. Die bewegbare Kontaktanordnung ist mittels einer elektromagnetischen Betätigungsvorrichtung mit einer Spule und einem Element zur Bildung eines magnetischen Pfads bewegbar. Dazu ist an der bewegbaren Kontaktanordnung ein Permanentmagnet angeordnet. Ferner ist ein Anker vorgesehen, der schwenkbar mit dem Element zur Bildung eines magnetischen Pfads verbunden ist, und in ein Verriegelungsteil eingreift, um die Kontakte in der geöffneten Stellung zu verriegeln. Dazu ist an dem Anker ein Vorsprung vorgesehen, der mit einem Anschlag an dem Verriegelungsteil zusammenwirkt. Der Anker ist mittels einer Feder in der verriegelnden Position vorgespannt. Zum Schließen der Kontakte wird die Spule bestromt. Der Anker wird gegen die Kraft der Feder in Richtung der Spule angezogen. Dadurch wird der Vorsprung des Ankers freigegeben, die bewegbare Kontaktanordnung wird durch die von der Spule auf den Permanentmagneten wirkende Kraft nach unten bewegt und die Kontakte werden geschlossen.

Die DE 196 25 657 A1 offenbart einen elektrischen Hubankermagnet mit einer auf einem Spulenkörper angeordneten Magnetspule, mit einem in der Magnetspule verschiebbar angeordneten Hubanker und mit einer Rückstellfeder, die den Hubanker in axialer Richtung belastet. Zudem umfasst der elektrische Hubankermagnet einen Klappanker zur Sicherung gegen axiales Verschieben des Hubankers. Dazu ist an dem Hubanker eine umlaufende Nut vorgesehen, in die der Rand einer im Klappanker ausgebildeten Bohrung, bzw. ein am Klappanker ausgebildeter Arm eingreift. Wird die Magnetspule mit Strom beaufschlagt, so wird der Klapperanker gegen die Kraft einer Feder angezogen und der Magnetanker dadurch freigegeben
Die vorliegende Erfindung hat sich zur Aufgabe gestellt, das gattungsgemäße Schaltgerät weiter zu verbessern. Das erfindungsgemäße Schaltgerät soll besonders einfach im Aufbau sowie kostengünstig herstellbar sein und eine zuverlässige Entriegelung gewährleisten.

Die Aufgabe wird gelöst durch die Merkmale des unabhängigen Anspruchs 1. Demnach liegt dann eine erfindungsgemäße Lösung der Aufgabe vor, wenn das Magnetjoch derart ausgeführt ist, dass das Magnetjoch eine Unterbrechung aufweist, wenn sich das Verriegelungselement in der verriegelnden Position befindet, wobei die Unterbrechung des Magnetjochs durch das Verriegelungselement geschlossen wird, wenn sich das Verriegelungselement in der entriegelnden Position befindet und wobei das Magnetjoch eine obere Jochplatte und eine untere Jochplatte umfasst, die parallel und beabstandet zueinander und im Wesentlichen senkrecht zum Magnetanker angeordnet sind und zwischen denen die Erregerspule angeordnet ist, wobei das Verriegelungselement derart an den beiden Jochplatten angeordnet ist, dass die beiden Jochplatten zu einem U-förmigen Abschnitt vervollständigt werden, wenn sich das Verriegelungselement in der entriegelnden Position befindet..

Das Verriegelungselement ist erfindungsgemäß somit Teil des Magnetjochs. Der magnetische Fluss, der auf den Magnetanker wirkt, wird bei geschlossenem Magnetjoch verstärkt. Es ergibt sich somit der Vorteil, dass die Entriegelung des Magnetankers und/oder des beweglichen Kontakts zuverlässig und ohne die Gefahr des Verklemmens des Magnetankers erfolgen kann, da auf den Magnetanker zunächst noch keine großen Kräfte ausgeübt werden. Erst wenn die Entriegelung des Magnetankers und/oder des beweglichen Kontakts stattgefunden hat und das Magnetjoch durch das ferromagnetische Verriegelungselement geschlossen wurde, wird der auf den Magnetanker wirkende magnetische Fluss verstärkt, sodass die volle Anzugskraft anliegt. Das Magnetjoch wird also durch die beiden Jochplatten und das Verriegelungselement ausgebildet. In der verriegelnden Position des Verriegelungselements ist die Unterbrechung des Magnetjochs durch einen Luftspalt zwischen dem Verriegelungselement und einer der beiden Jochplatten ausgebildet. In der entriegelten Position des Verriegelungselements ist die Unterbrechung geschlossen, das Verriegelungselemente liegt an beiden Jochplatten an und das Magnetjoch ist u-förmig geschlossen. Hierdurch wird eine einfache und leichte Ausgestaltung des Magnetjochs erreicht.

Vorteilhafte Ausführungsformen der vorliegenden Erfindung sind Gegenstand der Unteransprüche.

Gemäß einer besonders bevorzugten Ausführungsform der vorliegenden Erfindung ist vorgesehen, dass die elektromagnetische Betätigungsvorrichtung derart ausgelegt ist, dass der Magnetanker bei geschlossenem Magnetjoch gegen die Kraft einer Rückstellfeder der elektromagnetischen Betätigungsvorrichtung angezogen wird, wohingegen der auf den Magnetanker wirkende magnetische Fluss bei bestehender Unterbrechung des Magnetjochs nicht ausreicht, um den Magnetanker gegen die Kraft der Rückstellfeder anzuziehen.

Gemäß einer weiteren besonders bevorzugten Ausführungsform der vorliegenden Erfindung ist das Verriegelungselement nach Art eines Klappankers ausgeführt. Diese Ausführungsform bietet eine besonders einfache und zugleich zuverlässige Bauweise.

Gemäß einer weiteren bevorzugten Ausführungsform der vorliegenden Erfindung ist vorgesehen, dass das Verriegelungselement durch ein Rückstellelement, vorzugsweise in Form einer Vorspannfeder, in die verriegelnde Position vorgespannt ist. Dadurch wird das Verriegelungselement sicher in der verriegelnden Stellung gehalten. Somit wird auch der Magnetanker sicher, vorzugsweise in seiner Ausgangsstellung, verriegelt. Das Rückstellelement kann vorzugsweise in Form einer Zugfeder oder in Form einer Druckfeder realisiert sein.

Gemäß einer weiteren besonders bevorzugten Ausführungsform der vorliegenden Erfindung ist vorgesehen, dass eine Bewegungsrichtung des Verriegelungselements quer zu einer Bewegungsrichtung des Magnetankers verläuft und vorzugsweise einen Winkel von mindestens 70° bis idealerweise 90° zur Bewegungsrichtung des Magnetankers einschließt. Dadurch wird sichergestellt, dass eine beispielsweise bei einem Unfall auftretende Kraft, die in Bewegungsrichtung des Magnetankers wirkt, keine oder so gut wie keine Wirkung auf das Verriegelungselement hat. Falls das Verriegelungselement als Klappanker ausgeführt ist, ist unter der Bewegungsrichtung des Verrieglungselements die - sich unter Umständen entlang der Bewegungsbahn ändernde - Bewegungsrichtung des verschwenkten Endes des Verriegelungselements zu verstehen, welches sich beispielsweise entlang einer Kreisbahn bewegen kann, sofern der Klappanker drehbar am Magnetjoch angelenkt ist.

Gemäß einer weiteren bevorzugten Ausführungsform der vorliegenden Erfindung ist vorgesehen, dass der Magnetanker als sich durch die Erregerspule hindurch erstreckender Zuganker ausgeführt ist. Dadurch ergibt sich eine besonders einfache und kompakte Bauweise.

Gemäß einem weiteren Beispiel weist das Magnetjoch einen die Erregerspule umschließenden U-förmigen Abschnitt auf, wobei das Verriegelungselement derart an der offenen Seite des U-förmigen Abschnitts angeordnet ist, dass der U-förmige Abschnitt durch das Verriegelungselement zu einem geschlossenen Joch vervollständigt wird, wenn sich das Verriegelungselement in der entriegelnden Position befindet. Auch diese Ausführungsform trägt zu einer besonders einfachen Bauweise bei.

Vorteilhafterweise kann ferner vorgesehen sein, dass das Verriegelungselement einen Vorsprung aufweist, der mit einer am Magnetanker oder am beweglichen Kontakt ausgebildeten Hinterschneidung zusammenwirkt, um den Magnetanker und/oder den beweglichen Kontakt zu verriegeln oder freizugeben. Hierdurch wird eine einfache und sichere Verriegelung bzw. Entriegelung des Magnetankers bzw. des beweglichen Kontakts sichergestellt.

Es kann auch vorgesehen sein, dass der Vorsprung an dem Magnetanker oder am beweglichen Kontakt ausgebildet ist und die Hinterschneidung an dem Verriegelungselement.

Gemäß eines weiteren Beispiels ist der Vorsprung des Verriegelungselements in Form einer abstehende Nase ausgebildet, die zur Verriegelung des Magnetankers und/oder des beweglichen Kontakts mit der in Form eines Hakens ausgebildeten Hinterschneidung zusammenwirkt, wobei der Haken der an dem Magnetanker oder dem beweglichen Kontakt ausgebildet oder mit dem Magnetanker beziehungsweise dem beweglichen Kontakt verbunden ist. Der Haken ist vorzugsweise derart ausgebildet, dass die Nase automatisch wieder mit dem Haken verrastet, wenn sich der Anker von der angezogenen Stellung in die Ausgangsstellung bewegt. Der Haken ist vorzugsweise an einem starr mit dem Magnetanker verbundenen Bauteil ausgebildet, beispielsweise an einem mit dem Magnetanker verbundenen Kontaktträger. Der Haken kann beispielsweise jedoch auch am beweglichen Kontakt ausgebildet sein, welcher nicht starr, sondern über eine oder mehrere Kontaktdruckfedern mit dem Kontaktträger verbunden sein kann. In diesem Fall wird primär der bewegliche Kontakt durch das Verriegelungselement an einer Bewegung gehindert. Der Magnetanker wird durch das Verriegelungselement ebenfalls an einer Bewegung gehindert, allerdings erst nach Ausnutzung des Federwegs der Kontaktdruckfeder(n). Anstatt einer abstehenden Nase kann das Verriegelungselement alternativ auch eine entsprechende Ausnehmung aufweisen, die mit dem Haken verrastet.

Vorteilhafterweise kann ferner vorgesehen sein, dass der Vorsprung in dem Verriegelungselement in Form eines im Wesentlichen senkrecht zum Magnetanker verlaufenden Langlochs ausgebildet ist, wobei sich der Magnetanker durch das Langloch erstreckt und der Magnetanker eine ringförmige Nut aufweist, die die Hinterschneidung ausbildet und zur Verriegelung bzw. Entriegelung des Magnetankers mit dem Langloch in dem Verriegelungselement zusammenwirkt. Auch hierdurch kann eine einfache und sichere Verriegelung bzw. Entriegelung des Magnetankers sichergestellt werden

Das Verriegelungselement ist vorzugsweise einteilig ausgeführt und besteht vorzugsweise vollständig aus einem ferromagnetischen Material. Es kann jedoch auch mehrteilig ausgeführt sein. Beispielsweise kann das Verriegelungselement einen ferromagnetischen Teil, der in der entriegelnden Position das Magnetjoch vervollständigt, sowie einen daran angesetzten, für die eigentliche Verriegelung zuständigen Teil aufweisen. Insbesondere kann vorgesehen sein, dass das Verriegelungselement ein Aktivierungsteil und ein Verriegelungsteil aufweist, wobei das Verriegelungsteil und das Aktivierungsteil gelenkig miteinander verbunden sind.

Noch eine weitere Ausführungsform kann vorsehen, dass das Aktivierungsteil und das Verriegelungsteil einen Winkel von 80° bis 100° miteinander einschließen, wobei das Verriegelungsteil im Wesentlichen parallel zu den beiden Jochplatten angeordnet ist und das Langloch in dem Verriegelungsteil ausgebildet ist. Auch hierdurch wird eine einfache und stabile Ausgestaltung ermöglicht.

Weiter vorzugsweise ist vorgesehen, dass das Verriegelungselement den Magnetanker in der Ausgangsstellung verriegelt, wenn es sich in der verriegelnden Position befindet. Dabei sind weiter vorzugsweise der zumindest eine feststehende Kontakt und der zumindest eine damit zusammenwirkende bewegliche Kontakt geöffnet, wenn sich der Magnetanker in der Ausgangsstellung befindet.

Bei dem Schaltgerät handelt es sich vorzugsweise um ein Schaltschütz.

Ein Ausführungsbeispiel der vorliegenden Erfindung wird nachfolgend anhand von Zeichnungen näher erläutert.

Es zeigen:
- Figur 1:: einen schematischen Schnitt durch ein Schaltgerät mit dem Magnetanker in der Ausgangsstellung und dem Verriegelungselement in der verriegelnden Position,
- Figur 2:: das Schaltgerät gemäß Figur 1 mit dem Magnetanker weiterhin in der Ausgangsstellung und dem Verriegelungselement in der in der entriegelnden Position,
- Figur 3:: das Schaltgerät aus den Figuren 1 und 2 nach Entriegelung des Magnetankers mit dem Magnetanker in der angezogenen Stellung,
- Figur 4:: Seitenansicht eines eines erfindungsgemäßen Schaltgeräts mit dem Magnetanker in der Ausgangsstellung und dem Verriegelungselement in der verriegelnden Position, und
- Figur 5:: perspektivische Darstellung des Schaltgeräts aus Figur 4 nach der Entriegelung des Magnetankers mit dem Magnetanker in der angezogenen Stellung.

Für die folgenden Ausführungen gilt, dass gleiche Teile durch gleiche Bezugszeichen bezeichnet sind. Sofern in einer Figur Bezugszeichen enthalten sind, auf die in der zugehörigen Figurenbeschreibung nicht näher eingegangen wird, so wird auf vorangehende oder nachfolgende Figurenbeschreibungen Bezug genommen.

Die Figur 1 zeigt einen schematischen Schnitt durch ein Schaltgerät 1. Das Schaltgerät 1 verfügt über zwei Festkontakte 2 sowie einen beweglichen Kontakt in Form einer Kontaktbrücke 3. In der Darstellung aus Figur 1 sind die elektrischen Kontakte geöffnet.

Das Schaltgerät 1 weist ferner eine elektromagnetische Betätigungsvorrichtung zum Antrieb des beweglichen Kontakts 3 auf. Die elektromagnetische Betätigungsvorrichtung verfügt über eine Erregerspule 4 zur Erzeugung eines Magnetfelds, das auf einen als Zuganker ausgeführten Magnetanker 6 wirkt. Die Erregerspule 4 ist auf einen Spulenträger 14 aufgewickelt. Der Zuganker 6 ist an seinem oberen Ende mit einem Kontaktträger 11 verbunden, der wiederum über entsprechende Kontaktdruckfedern 13 mit der Kontaktbrücke verbunden ist.

Die elektromagnetische Betätigungsvorrichtung verfügt ferner über ein Magnetjoch zur Verstärkung des auf den Magnetanker 6 wirkenden magnetischen Flusses. Das Magnetjoch weist einen U-förmigen Abschnitt 5 auf, der die Erregerspule an drei Seiten umgibt. Die beiden Schenkel des U-förmigen Abschnitts 5 decken dabei die beiden Stirnseiten des hohlzylindrischen Spulenträgers 14 ab. Die beiden Schenkel weisen entsprechende Bohrungen 15 auf, durch die sich der Magnetanker 6 hindurch erstreckt. Am offenen Ende des U-förmigen Abschnitts ist am unteren Schenkel des U-förmigen Abschnitts ein ebenfalls ferromagnetisches Verriegelungselement 7 angelenkt. Das Verriegelungselement 7 ist nach Art eines Klappankers ausgeführt und über das Gelenk 8 schwenkbar am U-förmigen Abschnitt 5 des Magnetjochs angeordnet.

In der in Figur 1 gezeigten Ausgangsstellung des Magnetankers 6 befindet sich das Verriegelungselement 7 bei ausgeschalteter Erregerspule zunächst in einer verriegelnden Position. Das Verriegelungselement 7 weist hierzu am freien Ende eine nach außen abstehende Nase 10 auf, die mit einem vom Kontaktträger 11 abstehenden Haken 12 verrastet ist. Durch eine Vorspannfeder 9, die bei dem gezeigten Ausführungsbeispiel als Zugfeder ausgeführt und an einem nicht weiter dargestellten Gehäuseelement befestigt ist, wird das Verriegelungselement 7 bei ausgeschalteter Betätigungsvorrichtung zuverlässig in der verriegelnden Stellung gehalten.

Wird nun die Erregerspule 4 bestromt, so wird das als Klappanker ausgeführte Verriegelungselement 7 aufgrund des magnetischen Flusses vom U-förmigen Abschnitt 5 des Magnetjochs angezogen, sodass sich das freie Ende des Verriegelungselements 7 auf das freie Ende des oberen Schenkels des U-förmigen Abschnitts 5 zubewegt. Der Haken 12 wird dadurch freigegeben, wodurch der Magnetanker entriegelt wird. Das Verriegelungselement 7 befindet sich nun in einer entriegelnden Position. Gleichzeitig schließt sich durch das Verriegelungselement 7 dadurch das Magnetjoch der Erregerspule (Figur 2), sodass der auf den Magnetanker wirkende magnetische Fluss verstärkt wird und der Magnetanker gegen die Kraft einer nicht dargestellten Rückstellfeder von der Ausgangsstellung in die angezogene Stellung (Figur 3) bewegt wird, sodass die elektrischen Kontakte geschlossen werden.

Figur 4 zeigt eine Seitenansicht eines weiteren Ausführungsbeispiels eines erfindungsgemäßen Schaltgeräts 1 in der verriegelnden Position des Verriegelungselements 7. In dieser Position sind die Kontaktstellen des Schaltgeräts 1 geöffnet (AUS-Stellung). Der Aufbau des Schaltgeräts 1 gemäß dem zweiten Ausführungsbeispiel entspricht im Wesentlichen dem Aufbau des in den Figuren 1 bis 3 gezeigten Schaltgeräts. Im Folgenden wird daher nur auf die Unterschiede hingewiesen. Für nicht beschriebenen Elemente des Schaltgeräts 1 gemäß dem zweiten Ausführungsbeispiel wird auf die vorhergehende Beschreibung der Figuren 1 bis 3 verwiesen.

Gemäß dem in Fig. 4 gezeigten Ausführungsbeispiel umfasst das Magnetjoch zwei Jochplatten, eine obere Jochplatte 5.1 und eine untere Jochplatte 5.2. Die beiden Jochplatten 5.1, 5.2 sind parallel zueinander angeordnet. Zwischen den beiden Jochplatten 5.1, 5.2 sind senkrecht zu den Jochplatten 5.1, 5.2 verlaufende Bolzen 17 angeordnet, die die Jochplatten 5.1, 5.1 beabstandet zueinander halten. Die Bolzen 17 sind mit den beiden Jochplatten 5.1, 5.2 verbunden. Die Bolzen 17 sind vorzugsweise aus einem unmagnetischen Stahl oder aus Kunststoff. Versuche haben ergeben, dass auch Bolzen aus magnetischen Materialien gute Ergebnisse zeigen. Die beiden Jochplatten 5.1, 5.2 erstrecken sich im Wesentlichen senkrecht zur Längsachse des Magnetankers 6. Zwischen den beiden Jochplatten 5.1, 5.2 ist die Erregerspule 4 angeordnet.

Das Verriegelungselement 7 ist zweiteilig ausgebildet und umfasst ein Aktivierungsteil 7.1 und ein Verriegelungsteil 7.2. Das Aktivierungsteil 7.1 ist vorzugsweise aus einem ferromagnetischen Material ausgebildet und ebenfalls Bestandteil des Magnetjochs. Ferner ist das Aktivierungsteil 7.1 nach Art eines Klappankers ausgeführt und über ein erstes Gelenk 8 schwenkbar mit der unteren Jochplatte 5.2, d.h. der von den Kontaktstellen abgewandten Jochplatte 5.2, des Magnetjochs verbunden. Das Verriegelungsteil 7.2 ist über ein zweites Gelenk 16 schwenkbar mit dem Aktivierungsteil 7.1 verbunden. Das Verriegelungsteil 7.2 ist in Art eines Schiebers ausgebildet. Dabei erstreckt sich das Verriegelungsteil 7.2 in etwa rechtwinklig zum Aktivierungsteil 7.1. Je nach Position des Aktivierungsteils 7.1 schließt das Verriegelungsteil 7.2 mit dem Aktivierungsteil 7.1 daher einen Winkel von etwa 80° bis 100°, vorzugsweise von etwa 85°bis 95°ein. Das Verriegelungsteil 7.2 erstreckt sich dabei im Wesentlichen parallel zur oberen, d. h. der den Kontaktstellen zugewandten Jochplatte 5.1 des Magnetjochs. Das Verriegelungsteil 7.2 erstreckt sich somit im Wesentlichen rechtwinklig zu Bewegungsrichtung des Magnettankers 6.

Das Verriegelungsteil 7.2 kann auf der oberen Jochplatte 5.1 geführt sein. Ferner weist das Verriegelungsteil 7.2 einen sich in Längsrichtung des Verriegelungsteils 7.2 erstreckenden Stift 19 auf. Der Stift 19 erstreckt sich ausgehend von der von dem Aktivierungsteil 7.1 abgewandten Stirnseite des Verriegelungsteils 7.2 in Längsrichtung des Verriegelungsteils 7.2 in Verlängerung des Verriegelungsteils 7.2. Die obere Jochplatte 5.1 weist eine Nut (siehe Figur 5) auf, die sich im Wesentlichen senkrecht zur Bewegungsrichtung des Magnettankers 6 in der oberen Jochplatte 5.1 erstreckt. Der Stift 19 des Verriegelungsteils 7.2 ist in der Nut 20 der oberen Jochplatte 5.1 geführt. Zwischen dem Stift 19 des Verriegelungsteils 7.2 und dem gegenüberliegenden Ende der Nut 20 in der oberen Jochplatte 5.1 ist eine Vorspannfeder 9 angeordnet. Das eine Ende der Vorspannfeder 9 ist auf den Stift 19 aufgesteckt, das andere Ende der Vorspannfeder ist an dem Verriegelungsteil 7.2 befestigt. Das Verriegelungsteil 7.2 ist relativ zum Magnetanker 6 parallel zu den Jochplatten 5.1, 5.2 bewegbar.

Ferner weist das Verriegelungsteil 7.2 ein Langloch 21 auf, dass sich in Längsrichtung des Verriegelungsteils 7.2 erstreckt. Das Langloch 21 ist in Figur 5 deutlich zu erkennen. Der Magnetanker 6 weist eine Ankerstange 6.1 auf, die sich ausgehend von einem in der Erregerspule 4 angeordneten Teil des Magnetankers 6 nach oben zum Kontaktträger 11 erstreckt. Die Ankerstange 6.1 des Magnetankers 6 ist im Wesentlichen zylindrisch ausgebildet und durch das Langloch 21 des Verriegelungsteils 7.2 hindurchgeführt. In dem Bereich, in dem die Ankerstange 6.1 durch das Langloch 21 des Verriegelungsteils 7.2 hindurchgeführt ist, weist die Ankerstange 6.1 eine ringförmige Nut 22 auf. In dem Bereich der ringförmigen Nut 22 ist der Durchmesser der Ankerstange 6.1 also geringer als in dem über und dem unter dem Verriegelungsteil 7.2 liegenden Bereichen der Ankerstange 6.1. Die Breite der ringförmigen Nut 22 in der Ankerstange 6.1 ist etwas größer als die Dicke des Verriegelungsteils 7.2. Die Breite des Langlochs 21 im Verriegelungsteil 7.2 ist etwas größer als der Durchmesser der Ankerstange 6.1 des Magnetankers 6 unterhalb der ringförmigen Nut 21. Der Magnetanker 6 bzw. die Ankerstange 6.1 kann sich daher senkrecht zum Verriegelungsteil 7.2 durch das Langloch 21 in dem Verriegelungsteil 7.2 nach oben und nach unten bewegen, wenn das Verriegelungsteil 7.2 nicht in Eingriff mit der ringförmigen Nut 22 in der Ankerstange 6.1 ist.

In Fig. 4 ist das Schaltgerät 1 in der verriegelnden Position gezeigt. Dabei ist das Aktivierungsteil 7.1 um das Gelenk 8 nach außen, d.h. von der Erregerspule 4 weg geschwenkt, sodass zwischen der oberen Jochplatte 5.1 des Magnetjochs und dem oberen Ende des Aktivierungsteils 7.1 ein Luftspalt 23 ausgebildet ist. Dieser Luftspalt 23 bildet die Unterbrechung des Magnetjochs in der verriegelnden Position aus. Das Verriegelungsteil 7.2 ist also nach außen, in Figur 4 also nach rechts, gezogen, sodass ein Ende des Langlochs 21 in dem Verriegelungsteil 7.2 an dem Grund der ringförmigen Nut 22 in der Ankerstange 6.1 des Magnetankers 6 anliegt. Das Verriegelungsteil 7.2 greift somit in die ringförmige Nut 22 der Ankerstange 6.1 des Magnetankers 6 ein und verriegelt den Magnetanker 6 in axialer Richtung. Der Magnetanker 6 kann somit weder nach oben noch nach unten bewegt werden und die Kontaktstellen des Schaltgeräts 1 sind in der geöffneten Stellung verriegelt. Um das Verriegelungselemente 7, also insbesondere das Verriegelungsteil 7.2, bei ausgeschalteter Betätigungsvorrichtung zuverlässig in der verriegelnden Stellung zu halten, ist die Vorspannfeder 9 vorgesehen. Wie bereits beschrieben, ist die Vorspannfeder 19 in die Nut 20 in der oberen Jochplatte 5.1 des Magnetjochs eingelegt und an der Jochplatte 5.1 sowie an dem Verriegelungssteil 7.2 befestigt und drückt das Verriegelungsteil 7.2 in die verriegelnde Position.

Figur 5 zeigt die zweite Ausführungsform des Schaltgeräts 1 aus Figur 4 nach der Entriegelung des Magnetankers mit dem Magnetanker in der angezogenen Stellung. In dieser Position sind die Kontaktstellen des Schaltgeräts 1 geschlossen (EIN-Stellung).

Zur Entriegelung des Magnetankers 6 wird die Erregerspule 4 bestromt. Dadurch wird das als Klappanker ausgeführte Aktivierungsteil 7.1 des Verriegelungselements 7 aufgrund des magnetischen Flusses von den beiden Jochplatten 5.1, 5.2 angezogen. Das freie obere Ende des Aktivierungsteils 7.1 wird auf das freie Ende der oberen Jochplatte 5.1 zubewegt und der Luftspalt 23, und somit auch das Magnetjoch, wird geschlossen. Gleichzeitig wird auch das Verriegelungsteil 7.2 im Wesentlichen senkrecht zur Bewegungsrichtung des Magnetankers 6 verschoben. Das Ende des Langlochs 21 des Verriegelungsteils 7.2 wird aus der ringförmigen Nut 22 der Ankerstange 6.1 des Magnetankers 6 herausgeschoben. Das Verriegelungsteil 7.2 befindet sich nun in einer entriegelnden Position. Dadurch wird der Magnetanker 6 freigegeben bzw. entriegelt. Der Magnetanker 6 bzw. die Ankerstange 6.1 kann sich nach oben und unten durch das Langloch 21 in dem Verriegelungsteil 7.2 bewegen.

Wie beschreiben wird gleichzeitig der Luftspalt 23 geschlossen. Das Aktivierungsteil 7.1 schließt dann also das Magnetjoch der Erregerspule 4. In diesem zweiten Ausführungsbeispiel wird das Magnetjoch durch die beiden Jochplatten 5.1, 5.2 und das Verriegelungselement, bzw. insbesondere das Aktivierungsteil 7.1 des Verriegelungselements 7, ausgebildet. Dadurch wird der auf den Magnetanker 6 wirkende magnetische Fluss verstärkt und der Magnetanker 6 gegen die Kraft einer nicht dargestellten Rückstellfeder von der Ausgangsstellung in eine angezogene Stellung bewegt. Dadurch wird der Kontaktträger 11 mit der darauf angeordneten Kontaktbrücke 3 in Richtung der Festkontakte 2 bewegt und die elektrischen Kontakte werden geschlossen.

### Bezugszeichenliste

- 1: Schaltgerät
- 2: Festkontakt
- 3: Kontaktbrücke (beweglicher Kontakt)
- 4: Erregerspule
- 5: U-förmiger Abschnitt des Magnetjochs
- 5.1: obere Jochplatte
- 5.2: untere Jochplatte
- 6: Magnetanker
- 6.1: Ankerstange
- 7: Verriegelungselement
- 7.1: Aktivierungsteil
- 7.2: Verriegelungsteil
- 8: Gelenk
- 9: Vorspannfeder
- 10: Nase
- 11: Kontaktträger
- 12: Haken
- 13: Kontaktdruckfeder
- 14: Spulenträger
- 15: Bohrung
- 16: zweites Gelenk
- 17: Bolzen
- 19: Stift
- 20: Nut
- 21: Langloch
- 22: ringförmige Nut
- 23: Luftspalt

## Patentansprüche

1. Schaltgerät (1) mit zumindest einem feststehenden Kontakt (2) sowie einem damit zusammenwirkenden beweglichen Kontakt (3), und mit einer elektromagnetischen Betätigungsvorrichtung zum Antrieb des beweglichen Kontakts (3), wobei die elektromagnetische Betätigungsvorrichtung eine Erregerspule (4) zur Erzeugung eines Magnetfelds, ein Magnetjoch (5.1, 5.2, 7) zur Verstärkung der Flussdichte des Magnetfelds, und einen durch das Magnetfeld von einer Ausgangsstellung in eine angezogene Stellung anziehbaren Magnetanker (6) aufweist, der mit dem beweglichen Kontakt (3) verbunden ist, wobei die elektromagnetische Betätigungsvorrichtung ferner ein Verriegelungselement (7) aufweist, das von einer verriegelnden Position, in der das Verriegelungselement (7) eine Bewegung des Magnetankers (6) und/oder des beweglichen Kontakts (3) verhindert, in eine entriegelnde Position überführbar ist, in der das Verriegelungselement (7) eine Bewegung des Magnetankers (6) und/oder des beweglichen Kontakts (3) freigibt, und wobei das Verriegelungselement (7) zumindest teilweise aus einem ferromagnetischen Werkstoff besteht und derart angeordnet ist, dass es aufgrund der Einwirkung des Magnetfelds aus der entriegelnden Position in die verriegelnde Position gebracht wird, **dadurch gekennzeichnet, dass** das Magnetjoch (5.1, 5.2, 7) derart ausgeführt ist, dass das Magnetjoch eine Unterbrechung aufweist, wenn sich das Verriegelungselement (7) in der verriegelnden Position befindet, wobei die Unterbrechung des Magnetjochs durch das Verriegelungselement (7) geschlossen wird, wenn sich das Verriegelungselement (7) in der entriegelnden Position befindet und wobei das Magnetjoch (5) eine obere Jochplatte (5.1) und eine untere Jochplatte (5.2) umfasst, die parallel und beabstandet zueinander und im Wesentlichen senkrecht zum Magnetanker (6) angeordnet sind und zwischen denen die Erregerspule (4) angeordnet ist, wobei das Verriegelungselement (7) derart an den beiden Jochplatten (5.1, 5.2) angeordnet ist, dass das Verriegelungselement (7) die beiden Jochplatten (5.1, 5.2) zu einem U-förmigen Abschnitt vervollständigt, wenn sich das Verriegelungselement (7) in der entriegelnden Position befindet.

2. Schaltgerät (1) nach Anspruch 1, **dadurch gekennzeichnet, dass** die elektromagnetische Betätigungsvorrichtung derart ausgelegt ist, dass der auf den Magnetanker (6) wirkende magnetische Fluss verstärkt wird, wenn die Unterbrechung des Magnetjochs (5.1, 5.2, 7) durch das Verriegelungselement (7) geschlossen wird.

3. Schaltgerät (1) nach Anspruch 2, **dadurch gekennzeichnet, dass** die elektromagnetische Betätigungsvorrichtung derart ausgelegt ist, dass der Magnetanker (6) bei geschlossenem Magnetjoch (5.1, 5.2, 7) gegen die Kraft einer Rückstellfeder der elektromagnetischen Betätigungsvorrichtung angezogen wird, wohingegen der auf den Magnetanker (6) wirkende magnetische Fluss bei bestehender Unterbrechung des Magnetjochs nicht ausreicht, um den Magnetanker (6) gegen die Kraft der Rückstellfeder anzuziehen.

4. Schaltgerät (1) nach einem der Ansprüche 1 bis 3, **dadurch gekennzeichnet, dass** das Verriegelungselement (7) nach Art eines Klappankers ausgeführt ist.

5. Schaltgerät (1) nach einem der Ansprüche 1 bis 4, **dadurch gekennzeichnet, dass** das Verriegelungselement (7) durch ein Rückstellelement, vorzugsweise in Form einer Vorspannfeder (9), in die verriegelnde Position vorgespannt ist.

6. Schaltgerät (1) nach einem der Ansprüche 1 bis 5, **dadurch gekennzeichnet, dass** eine Bewegungsrichtung des Verriegelungselements (7) quer zu einer Bewegungsrichtung des Magnetankers (6) verläuft und vorzugsweise einen Winkel von 70° bis 90° zur Bewegungsrichtung des Magnetankers (6) einschließt.

7. Schaltgerät (1) nach einem der Ansprüche 1 bis 6, **dadurch gekennzeichnet, dass** das Verriegelungselement (7) einen Vorsprung aufweist, der mit einer am Magnetanker (6) oder am beweglichen Kontakt ausgebildeten Hinterschneidung zusammenwirkt, um den Magnetanker (6) und/oder den beweglichen Kontakt zur verriegeln oder freizugeben.

8. Schaltgerät (1) nach Anspruch 7, **dadurch gekennzeichnet, dass** der Vorsprung in dem Verriegelungselement (7) in Form eines im Wesentlichen senkrecht zum Magnetanker (6) verlaufenden Langlochs (21) ausgebildet ist, wobei sich der Magnetanker (6) durch das Langloch (21) erstreckt und der Magnetanker (6) eine ringförmige Nut (22) aufweist, die die Hinterschneidung ausbildet und zur Verriegelung bzw. Entriegelung des Magnetankers (6) mit dem Langloch (21) in dem Verriegelungselement (7) zusammenwirkt.

9. Schaltgerät (1) nach einem der Ansprüche 1 bis 8, **dadurch gekennzeichnet, dass** das Verriegelungselement (7) mehrteilig ausgebildet ist und ein Aktivierungsteil (7.1) und ein Verriegelungsteil (7.2) aufweist, wobei das Verriegelungsteil (7.1) und das Aktivierungsteil (7.2) gelenkig miteinander verbunden sind.

10. Schaltgerät (1) nach Anspruch 9, **dadurch gekennzeichnet, dass** das Aktivierungsteil (7.1) und das Verriegelungsteil (7.2) einen Winkel von 80° bis 100° miteinander einschließen, wobei das Verriegelungsteil (7.2) im Wesentlichen parallel zu den beiden Jochplatten (5.1, 5.2) angeordnet ist und das Langloch (21) in dem Verriegelungsteil (7.2) ausgebildet ist.

11. Schaltgerät (1) nach einem der Ansprüche 1 bis 10, **dadurch gekennzeichnet, dass** das Verriegelungselement (7) den Magnetanker (6) in der Ausgangsstellung verriegelt, wenn es sich in der verriegelnden Position befindet.

12. Schaltgerät (1) nach Anspruch 11, **dadurch gekennzeichnet, dass** der zumindest eine feststehende Kontakt (2) und der zumindest eine damit zusammenwirkende bewegliche Kontakt (3) geöffnet sind, wenn sich der Magnetanker (6) in der Ausgangsstellung befindet.

## Claims

1. Switching device (1) comprising at least one stationary contact (2) and a movable contact (3) cooperating therewith, and comprising an electromagnetic actuation device for driving the movable contact (3), wherein the electromagnetic actuation device comprises an excitation coil (4) for generating a magnetic field, a magnetic yoke (5.1, 5.2, 7) for amplifying the flux density of the magnetic field, and a magnet armature (6) configured to be pulled by the magnetic field from an starting position to a pulled position and connected to the movable contact (3), wherein the electromagnetic actuation device further comprises a locking element (7) movable from a locking position, in which the locking element (7) prevents movement of the magnet armature (6) and/or the movable contact (3), into an unlocking position, in which the locking element (7) releases a movement of the magnet armature (6) and/or of the movable contact (3), and wherein the locking element (7) consists at least partially of a ferromagnetic material and is configured so as to be transferred from the unlocking position into the locking position due to the action of the magnetic field, **characterized in that** the magnetic yoke (5.1, 5.2, 7) is configured such that the magnetic yoke has a discontinuity when the locking element (7) is in the locking position, the discontinuity of the magnetic yoke being closed by the locking element (7) when the locking element (7) is in the unlocking position and wherein the magnetic yoke (5) comprises an upper yoke plate (5.1) and a lower yoke plate (5.2) that are arranged parallel to and spaced apart from one another and substantially perpendicular to the magnet armature (6) and between which the excitation coil (4) is arranged, the locking element (7) being arranged on the two yoke plates (5.1, 5.2) such that locking element (7) completes the two yoke plates (5.1, 5.2) to form a U-shaped section when the locking element (7) is in the unlocking position..

2. Switching device (1) according to claim 1, **characterized in that** the electromagnetic actuation device is configured to amplify the magnetic flux acting on the magnet armature (6) when the discontinuity of the magnetic yoke (5.1, 5.2, 7) is closed by the locking element (7).

3. Switching device (1) according to claim 2, **characterized in that** the electromagnetic actuation device is configured to pull the magnet armature (6) against the force of a return spring of the electromagnetic actuation device when the magnetic yoke (5.1, 5. 2, 7) is closed, whereas the magnetic flux acting on the magnet armature (6) is insufficient to pull the magnet armature (6) against the force of the return spring when the magnetic yoke is interrupted.

4. Switching device (1) according to any one of claims 1 to 3, **characterized in that** the locking element (7) is configured in the manner of a swivel armature.

5. Switching device (1) according to any one of claims 1 to 4, **characterized in that** the locking element (7) is biased into the locking position by a resetting element, preferably in the form of a pretensioning spring (9).

6. Switching device (1) according to any one of claims 1 to 5, **characterized in that** a direction of movement of the locking element (7) extends transversely to a direction of movement of the magnet armature (6) and preferably forms an angle of 70° to 90° with the direction of movement of the magnet armature (6).

7. Switching device (1) according to any one of claims 1 to 6, **characterized in that** the locking element (7) has a projection that cooperates with a back taper formed on the magnet armature (6) or on the movable contact to lock or release the magnet armature (6) and/or the movable contact.

8. Switching device (1) according to claim 7, **characterized in that** the projection in the locking element (7) is configured in the form of an elongated hole (21) extending essentially perpendicular to the magnet armature (6), the magnet armature (6) extending through the elongated hole (21) and the magnet armature (6) having an annular groove (22) that forms the back taper and cooperates with the elongated hole (21) in the locking element (7) for locking or unlocking the magnet armature (6).

9. Switching device (1) according to any one of claims 1 to 8, **characterized in that** the locking element (7) is formed in several parts and has an activating part (7.1) and a locking part (7.2), the locking part (7.1) and the activating part (7.2) being hingedly connected to one another.

10. Switching device (1) according to claim 9, **characterized in that** the activating part (7.1) and the locking part (7.2) form an angle of 80° to 100° with one another, the locking part (7.2) being arranged essentially parallel to the two yoke plates (5.1, 5.2) and the elongated hole (21) being formed in the locking part (7.2).

11. Switching device (1) according to any one of claims 1 to 10, **characterized in that** the locking element (7) in its locking position locks the magnet armature (6) in the starting position.

12. Switching device (1) according to claim 11, **characterized in that** the at least one stationary contact (2) and the at least one movable contact (3) cooperating therewith are open when the magnet armature (6) is in the starting position.

## Revendications

1. Appareil de commutation (1) comprenant au moins un contact fixe (2) et un contact mobile (3) coopérant avec ledit contact fixe, et comprenant un dispositif d'actionnement électromagnétique permettant d'entraîner le contact mobile (3), dans lequel le dispositif d'actionnement électromagnétique présente une bobine d'excitation (4) permettant de générer un champ magnétique, une culasse magnétique (5.1, 5.2, 7) permettant d'augmenter la densité de flux du champ magnétique, et une armature d'aimant (6) qui peut être attirée par le champ magnétique depuis une position initiale jusqu'à une position attirée et qui est reliée au contact mobile (3), dans lequel le dispositif d'actionnement électromagnétique présente en outre un élément de verrouillage (7) qu'il est possible de faire passer d'une position de verrouillage dans laquelle l'élément de verrouillage (7) empêche un déplacement de l'armature d'aimant (6) et/ou du contact mobile (3) à une position de déverrouillage dans laquelle l'élément de verrouillage (7) libère un déplacement de l'armature d'aimant (6) et/ou du contact mobile (3), et dans lequel l'élément de verrouillage (7) est au moins partiellement constitué d'un matériau ferromagnétique et est agencé de telle manière qu'il est amené de la position de déverrouillage à la position de verrouillage en raison de l'action du champ magnétique, **caractérisé en ce que** la culasse magnétique (5.1, 5.2, 7) est conçue de telle manière que la culasse magnétique présente une interruption lorsque l'élément de verrouillage (7) se trouve dans la position de verrouillage, dans lequel l'interruption de la culasse magnétique est fermée par l'élément de verrouillage (7) lorsque l'élément de verrouillage (7) se trouve dans la position de déverrouillage et dans lequel la culasse magnétique (5) comprend une plaque de culasse supérieure (5.1) et une plaque de culasse inférieure (5.2) qui sont agencées parallèlement l'une à l'autre et à distance l'une de l'autre et de manière essentiellement perpendiculaire à l'armature magnétique (6) et entre lesquelles est agencée la bobine d'excitation (4), dans lequel l'élément de verrouillage (7) est agencé au niveau des deux plaques de culasse (5.1, 5.2) de telle manière que
l'élément de verrouillage (7) complète les deux plaques de culasse (5.1, 5.2) pour former une section en forme de U lorsque l'élément de verrouillage (7) se trouve en position de déverrouillage.

2. Appareil de commutation (1) selon la revendication 1, **caractérisé en ce que** le dispositif d'actionnement électromagnétique est conçu de telle manière que le flux magnétique agissant sur l'armature magnétique (6) est renforcé lorsque l'interruption de la culasse magnétique (5.1, 5.2, 7) est fermée par l'élément de verrouillage (7).

3. Appareil de commutation (1) selon la revendication 2, **caractérisé en ce que** le dispositif d'actionnement électromagnétique est conçu de telle manière que l'armature magnétique (6) est attirée à l'encontre de la force d'un ressort de rappel du dispositif d'actionnement électromagnétique lorsque la culasse magnétique (5.1, 5.2, 7) est fermée, alors que le flux magnétique agissant sur l'armature magnétique (6) est insuffisant pour attirer l'armature magnétique (6) à l'encontre de la force du ressort de rappel lorsque l'interruption de la culasse magnétique est constituée.

4. Appareil de commutation (1) selon l'une quelconque des revendications 1 à 3, **caractérisé en ce que** l'élément de verrouillage (7) est réalisé sous la forme d'une armature articulée.

5. Appareil de commutation (1) selon l'une quelconque des revendications 1 à 4, **caractérisé en ce que** l'élément de verrouillage (7) est précontraint dans la position de verrouillage grâce à un élément de rappel, de manière préférée sous la forme d'un ressort de précontrainte (9).

6. Appareil de commutation (1) selon l'une quelconque des revendications 1 à 5, **caractérisé en ce qu'**une direction de déplacement de l'élément de verrouillage (7) s'étend transversalement par rapport à une direction de déplacement de l'armature magnétique (6) et forme de manière préférée un angle compris entre 70° et 90° par rapport à la direction de déplacement de l'armature magnétique (6).

7. Appareil de commutation (1) selon l'une quelconque des revendications 1 à 6, **caractérisé en ce que** l'élément de verrouillage (7) présente une saillie qui coopère avec une contre-dépouille formée au niveau de l'armature magnétique (6) ou au niveau du contact mobile afin de verrouiller ou libérer l'armature magnétique (6) et/ou le contact mobile.

8. Appareil de commutation (1) selon la revendication 7, **caractérisé en ce que** la saillie est réalisée dans l'élément de verrouillage (7) sous la forme d'un trou allongé (21) s'étendant de manière essentiellement perpendiculaire à l'armature magnétique (6), dans lequel l'armature magnétique (6) s'étend à travers le trou allongé (21) et l'armature magnétique (6) présente une rainure annulaire (22) qui forme la contre-dépouille et coopère avec le trou allongé (21) dans l'élément de verrouillage (7) afin de verrouiller ou déverrouiller l'armature magnétique (6).

9. Appareil de commutation (1) selon l'une quelconque des revendications 1 à 8, **caractérisé en ce que** l'élément de verrouillage (7) est réalisé en plusieurs parties et présente une partie d'activation (7.1) et une partie de verrouillage (7.2), dans lequel la partie de verrouillage (7.1) et la partie d'activation (7.2) sont reliées l'une à l'autre de manière articulée.

10. Appareil de commutation (1) selon la revendication 9, **caractérisé en ce que** la partie d'activation (7.1) et la partie de verrouillage (7.2) forment entre elles un angle compris entre 80° et 100°, dans lequel la partie de verrouillage (7.2) est agencée de manière essentiellement parallèle aux deux plaques de culasse (5.1, 5.2) et le trou allongé (21) est formé dans la partie de verrouillage (7.2).

11. Appareil de commutation (1) selon l'une quelconque des revendications 1 à 10, **caractérisé en ce que** l'élément de verrouillage (7) verrouille l'armature magnétique (6) dans la position de départ lorsqu'elle se trouve dans la position de verrouillage.

12. Appareil de commutation (1) selon la revendication 11, **caractérisé en ce que** le au moins un contact fixe (2) et le au moins un contact mobile (3) coopérant avec ledit contact fixe sont ouverts lorsque l'armature magnétique (6) se trouve dans la position de départ.
